# EUROPÄISCHE PATENTSCHRIFT

(11) **EP 1 922 901 B1**
(45) Veröffentlichungstag und Bekanntmachung des Hinweises auf die Patenterteilung: **24.04.2013**
(21) Anmeldenummer: 06777095.8
(22) Anmeldetag: 28.08.2006
(51) Int. Cl.: H05B 6/06, H05B 6/14

(54) **SCHALTUNG, SCHRUMPFBEFESTIGUNG UND VERFAHREN ZUR REGELUNG**
CIRCUIT, SHRINK FIXING AND REGULATION METHOD
CIRCUIT, DISPOSITIF DE FIXATION PAR SERRAGE ET PROCEDE DE REGULATION

(30) Priorität: 07.09.2005 DE 102005042615
(43) Veröffentlichungstag der Anmeldung: 21.05.2008
(73) Patentinhaber: Franz Haimer Maschinenbau KG, 86568 Hollenbach-Igenhausen (DE)
(72) Erfinder: HAIMER, Franz, 86568 Igenhausen (DE); FORT, Jiri, 37344 Zliv (CZ)
(74) Vertreter: Bockhorni & Kollegen
(86) Internationale Anmeldenummer: PCT/EP2006/008413
(87) Internationale Veröffentlichungsnummer: WO 2007/028523

(56) Entgegenhaltungen:
- WO-A-2004/004420
- WO-A2-2005/062448
- DE-U1- 20 008 937

## Beschreibung

Diese Anmeldung betrifft eine Schaltung zur Steuerung der Zufuhr elektrischer Leistung an eine Induktionsspule, insbesondere an eine Induktionsspule zum Beheizen einer Schrumpfbefestigung für Werkzeuge, umfassend einen Gleichrichter mit einem Eingang zur Einspeisung einer Eingangsleistung und mit einem Gleichrichterausgang, einen Wechselrichter zur Ausgabe einer Wechselspannung mit einem Eingang und einem Wechselrichterausgang zum Anschluss der Induktionsspule, einen Zwischenkreis zur Verbindung des Gleichrichters mit dem Wechselrichter, und eine Regeleinheit zur Regelung der Leistungszufuhr an die Induktionsspule, Leistungszufuhreinheit zur Zufuhr elektrischer Leistung an eine Induktionsspule. Ferner bezieht sich die Anmeldung auf eine Schrumpfbefestigung für Werkzeuge umfassend eine Induktionsspule zum Beheizen der Schrumpfbefestigung durch Erzeugung von Wirbelströmen und/oder durch Erzeugung von Ummagnetisierungswärme, und ein Verfahren zur Regelung der Leistungszufuhr an eine Induktionsspule, insbesondere an eine Induktionsspule zum Beheizen einer Schrumpfbefestigung für Werkzeuge, umfassend einen Regelungsschritt.

Bei Drehmaschinen, Fräsmaschinen, Bohrmaschinen und dergleichen ist das Werkzeug in einem Werkzeugfutteral aufgenommen. Für eine präzise und definierte Bearbeitung eines Werkstücks ist es notwendig, das Werkzeug im Futteral exakt zu positionieren. Die Verwendung von Schrumpffutteralen bzw. Schrumpfbefestigungen hat sich für die Positionierung und Fixierung von Werkzeugen im Futteral bewährt. Zum Einsatz des Werkzeugs wird das Futteral zunächst erwärmt. Aufgrund der thermischen Ausdehnung der Aufnahme der Schrumpfbefestigung kann das Werkzeug in die Aufnahmeöffnung eingeschoben und dort durch anschließendes Abkühlen im Futteral fixiert werden. Die Positionierung kann auf diese Weise einfach, exakt und zuverlässig vorgenommen werden.

Zur Erwärmung des Schrumpffutterals kann eine Induktionsspule verwendet werden. Diese Spule wird mit einer Wechselspannung versorgt. Jedoch ist darauf zu achten, dass die Maximalbelastbarkeitsgrenze der Induktionsspule und der Leistungselektronik nicht überschritten wird. Dazu kann die zuzuführende Leistung bei den meisten Leistungszufuhreinheiten voreingestellt werden. Es versteht sich jedoch von selbst, dass derartige Einstellmöglichkeiten relativ ungenau sind und insbesondere ein relativ großer Abstand zur Maximalbelastbarkeitsgrenze der Induktionsspule und der Leistungselektronik eingehalten werden muss.

Eine verbesserte Leistungszufuhreinheit, wie sie in der Fig. 1 dargestellt ist, umfasst einen Gleichrichter 3 mit Eingängen 3a, 3b und 3c. An dem Ausgang des Gleichrichters ist ein Gleichspannungszwischeükreis 4 angeschlossen. Ein Wechselrichter 5 wandelt die Gleichspannung in Wechselspannung um, um eine Induktionsspule 2 zu betreiben. Als Eingangsspannung wird in der Regel eine Drehsspannung mit einer vorgegebenen Spannung, beispielsweise von 360V bis 500 V, verwendet. Da die Spannungen des bereitgestellten Stroms von Land zu Land variieren, muss die Leistungszufuhreinheit je nach Einsatzort speziell ausgerüstet sein, beispielsweise mit Transformatoren oder mit unterschiedlich ausgelegten Komponenten.

Wie aus der Fig. 2 hervorgeht, sind auf der Gleichspannungsseite Messgeräte zur Messung der Spannung V1 und des Stroms A1 angeordnet. Diese Messwerte werden als Eingangsgrößen für eine Regeleinheit (nicht dargestellt) verwendet, um die der Spule 2 zugeführte Leistung zu regeln. Die Regelung erfolgt über einen Ist-Soll- Vergleich der Schein- Leistung, wobei als Istwert die aus den im Zwischenkreis 4 gemessenen Spannungs- und Stromwerte V₁ und A₁ bestimmt werden (im Wesentlichen mittels der Formel S = U x I). Die Bestimmung der Schein- Leistung aus den im Zwischenkreis gemessenen Werten ist messtechnisch relativ einfach, da Variationen der Spannung und des Stromes im Zeitverlauf nicht sehr ausgeprägt sind. Insbesondere treten keine signifikanten Spannungs- und Stromspitzen auf. Beispielsweise fallen im Zwischenkreis keine Ströme über 25 Ampere an, so dass auf teurere und aufwendige Wandlermodule verzichtet werden kann. Damit können für die Messung und Bestimmung der Ist-Werte kostengünstige Komponenten, beispielsweise Wandlermodule, die zur Messung der Stromstärke verwendet werden, eingesetzt werden.

Mit dieser Art von Regelung kann aber nicht zuverlässig verhindert werden, dass die maximale Belastbarkeitsgrenze der Induktionsspule überschritten wird, insbesondere bei Spannungsschwankungen im Netz und bei Leistungsschwankungen in der Spule durch Aufheizen der Spule. Insbesondere hat sich auch gezeigt, dass die auf der Gleichspannungsseite gemessene Schein- Leistung nur annähernd der der Induktionsspule tatsächlich zugeführten Leistung entspricht. Dadurch besteht auch die Notwendigkeit, Module, die den Messeinrichtungen zur Messung der Regelgrößen nachgeschaltet sind, überzudimensionieren. Dies bedeutet, dass die Module als Vorsichtsmaßnahme vor Überlastung durch Stromspitzen in der Regel weit unterhalb ihrer maximalen Belastungsgrenze betrieben werden.

Aus der DE 200 08 937 U1 ist eine Vorrichtung zur induktiven Erwärmung eines Spannfutters bekannt, die als Eingangsgröße für die Regeleinheit eine Messvorrichtung vorsieht, die an verschiedenen Stellen der Versorgungsschaltung angeschlossen sein kann und bevorzugt den Strom im Primärkreis eines Transformators am Wechselspannungsausgang misst. Sekundärseitig ist der Transformator mit der Induktorspule bzw. dem entsprechenden Schwingkreis verbunden. Die Vorrichtung sieht sekundärseitig eine Steuereinrichtung zur Steuerung der Versorgungsschaltung sowie ein Filter vor. Durch die Beschaltung am Wechselspannungsausgang entspricht auch bei dieser Vorrichtung die gemessene Schein- Leistung nur annähernd der Schein- Leistung, die der Induktionsspule tatsächlich zugeführt wird.

Die DE 101 29 645 B4 offenbart ein Verfahren zum Verschweißen von Kunststoffteilen, bei dem ein Konturdraht an der Schweißstelle induktiv durch eine Spule erwärmt wird. Auch diese Vorrichtung sieht eine Strommessung zur Leistungsbegrenzung vor, wobei hier jedoch ein Werkzeug und nicht ein Werkzeughalter erwärmt wird.

Ausgehend von diesem Stand der Technik besteht die Aufgabe der vorliegenden Erfindung darin, die Genauigkeit der Regelung der Leistungszufuhr an eine Induktionsspule insbesondere zum Erwärmen einer Schrumpfbefestigung für Werkzeuge, zu verbessern und die damit verbundenen Nachteile auszuräumen.

Diese Aufgabe wird gelöst durch die Bereitstellung einer Schaltung nach Anspruch 1, eine Schrumpfbefestigung für Werkzeuge nach Anspruch 7 und ein Verfahren zur Regelung der Leistungszufuhr an eine Induktionsspule nach Anspruch 8.

Die erfindungsgemäße Schaltung zur Steuerung der Zufuhr elektrischer Leistung an eine Induktionsspule, insbesondere an eine Induktionsspule zum Beheizen einer Schrumpfbefestigung für Werkzeuge, umfasst einen Gleichrichter mit einem Eingang zur Einspeisung einer Eingangsleistung und mit einem Gleichrichterausgang einen Wechselrichter zur Ausgabe einer Wechselspannung mit einem Eingang und einem Wechselrichterausgang zum Anschluss der Induktionsspule , einen Zwischenkreis zur Verbindung des Gleichrichters mir dem Wechselrichter, und eine Regeleinheit zur Regelung der Leistungszufuhr an die Induktionsspule. Die Schaltung weist eine Messvorrichtung zur Messung eines Stromes als Eingangsgröße für die Regeleinheit auf, wobei die Messvorrichtung an der Ausgangsseite des Wechselrichters angeschlossen ist.

Der am Wechselrichterausgang gemessene Strom wird also spulenseitig hinsichtlich des Wechselrichters gemessen. Aus dem in der Stromzuführung vom Wechselrichter zur Spule gemessenen Strom kann unmittelbar auf die der Spule zum Messzeitpunkt zugeführten Leistungen zurückgeschlossen werden. Mit anderen Worten wird direkt der aktuell durch die Spule fließende Strom gemessen. Die Eingangsgröße für die Regelung entspricht damit der tatsächlichen Regelgröße.

Ein besonderer Vorteil dieser Anordnung besteht darin, dass keine "geglätteten" Werte wie im Stand der Technik im Zusammenhang mit der Schrumpftechnik gemessen werden, sondern die aktuelle, tatsächliche zu regelnde Größe. Dadurch ist die gemessene Leistung und die Regelung in der vorliegenden Erfindung exakter.

Infolgedessen kann die Leistungsfähigkeit der in der Schaltung eingesetzten Module voll ausgenützt werden, ohne das Risiko einer Überlastung der Spule und der Leistungselektronik in Kauf nehmen zu müssen. In der vorliegenden Erfindung kann also an die Grenzen der Belastung der Bauteile (beispielsweise des IGBT - Insulated Gate Bipolar Transistor) gegangen werden. In anderen Worten können die Bauteile optimal dimensioniert und im Rahmen ihrer Belastbarkeit ausgenützt werden. Bei herkömmlichen Schaltungen mussten dagegen teilweise größere Bauteile zum Schutz vor Überlastung verwendet werden, wie bereits oben beschrieben. Der Überlastschutz wird durch die wesentlich erhöhte Genauigkeit der Messung der Ist- werte optimiert. Da die aktuell an der Spule anliegende Last genau bestimmt werden kann, kann die Belastung an der Spule und der Leistungselektronik und somit die Effektivität der Beheizung erhöht werden. Aufgrund dieser Erhöhung der Spulenbelastung kann, im Vergleich zum Stand der Technik, eine deutlich höhere Last, beispielsweise mindestens 30 % bis 50 % , an die Spule angelegt werden, ohne dass durch Verzögerungen bei der Regelung oder durch Falschbestimmung der Ist- Leistung ein kritischer Bereich erreicht wird.

Bevorzugt umfasst der Zwischenkreis eine Kapazität, die die Spannung im Zwischenkreis glättet und Stromspitzen reduziert.

Der Wechselrichter ist insbesondere zur Erzeugung einer Wechselspannung mit vorgegebener Frequenz, insbesondere mit einer Frequenz von 5 kHz bis 20kHz, insbesondere 10kHz, am Wechselrichterausgang ausgebildet. Die Frequenz ist fest voreinstellbar und wird je nach Einsatzzweck und den Anforderungen optimiert.

Die Regeleinheit regelt die Leistungszufuhr an die an den Wechselrichterausgang angeschlossene Induktionsspule in Abhängigkeit von der Eingangsgröße, insbesondere durch Variation einer Impulsbreite der durch den Wechselrichter erzeugten Wechselspannung.

Kürzere Impulsbreiten bedeuten bei konstant eingestellter Frequenz und Spannung geringere Leistungen. Über diese Art der Steuerung ist die Leistungszufuhr unabhängig von der Eingangsspannung an den Gleichrichtereingängen, da lediglich die Impulsbreiten geregelt und über diese Spannungsschwankungen ausgeglichen werden. So werden jedoch nicht nur Spannungsschwankungen im Netz ausgeglichen. Vielmehr sorgt die Ausführung dafür, dass verschiedene Eingangsspannungen, je nach internationalem Standard (beispielsweise 400 V für Europa, 480 V für USA) eingesetzt werden können. Es ist nicht nötig, wie im Stand der Technik weitere Transformatoren einzusetzen um eine Anpassung an die Gegebenheiten zu erreichen. Schwankungen bzw. Unterschiede in der Eingangs- und/oder Zwischenspannung werden automatisch ausgeregelt. Dies führt zu einer größeren Flexibilität und zu einer Universalität der Schaltung, ohne dass der Aufwand der Gesamtschaltung erheblich ansteigt.

Die Schaltung ist insbesondere mit einer in einem vorgegebenen Spannungsbereich variablen Spannung, insbesondere zwischen 360 V und 500 V, betreibbar. Der bevorzugte Spannungsbereich umfasst die in den wichtigsten Industrieländern momentan geltenden Standardwerte.

Insbesondere ist die Schaltung mit Ein- Phasen- oder Mehr- Phasen- Wechselspannung betreibbar.

Die Aufgabe wird auch gelöst durch die Bereitstellung einer Schrumpfbefestigung für Werkzeuge, umfassend eine Induktionsspule zum Beheizen der Schrumpfbefestigung durch Erzeugung von Wirbelströmen und/oder durch Erzeugung von Magnetisierungswärme, und eine der oben beschriebenen Schaltungen.

Die erfindungsgemäße Schaltung hat sich für Schrumpfbefestigungen für Werkzeuge als besonders geeignet erwiesen. In diesem Anwendungsbereich ist eine besonders exakte Zuführung von Wärme an die Schrumpfbefestigung erwünscht, um ein rasches und exaktes Einpassen der Werkzeuge in die Schrumpfbefestigung zu ermöglichen. Außerdem soll eine Zerstörung der Induktionsspule und der Leistungselektronik trotz einer an die Grenzlast der Bauteile heranreichenden zugeführten Leistung durch ein Überschreiten der Maximalbelastbarkeitsgrenze sowie ein Überhitzen der Werkzeugaufnahme (durch die Genauigkeit der Einstellbarkeit der Erhitzungsdauer) verhindert werden.

Die Aufgabe wird zudem gelöst durch ein Verfahren zur Regelung der Leistungszufuhr an eine Induktionsspule, insbesondere an eine Induktionsspule zum Beheizen einer Schrumpfbefestigung für Werkzeuge, umfassend einen Regelungsschritt, bei dem als Eingangsgröße für die Regelung der Leistungszufuhr an die Induktionsspule der der Induktionsspule zugeführte Strom verwendet wird.

Durch den Regelungsschritt, bei dem die Leistung durch eine Messung des Ausgangsstromwerts bestimmt wird, wird eine zeitnahe und exakte Steuerung bzw. Regelung erreicht. Die Belastung der Spule kann durch die erhöhte Genauigkeit ohne das Risiko, eine kritische Belastungsgrenze zu überschreiten, wesentlich gesteigert werden.

Die der Induktionsspule zugeführte Leistung kann unter Verwendung der Impedanz der Spule und des durch eine Messvorrichtung gemessenen Stromes bestimmt werden. Auf eine zusätzliche Messung der Spannung kann dagegen verzichtet werden.

Bevorzugt sieht das Verfahren vor, dass mittels des gemessenen Stromes die Baugröße der Schrumpfbefestigung für Werkzeuge, insbesondere die Baugröße eines Schrumpffutters, automatisch bestimmt wird. Dadurch müssen die Parameter für verschiedene Schrumpfbefestigungen für Werkzeuge nicht mehr manuell eingestellt werden, sondern können hinterlegt sein, beispielsweise in der Maschinensteuerung.

Vorzugsweise wird zur automatischen Bestimmung der Baugröße der Schrumpfbefestigung für Werkzeuge die Eingangsspannung gemessen. Bevorzugt wird die Eingangsspannung durch eine Spannungsmessung vor dem Gleichrichter oder im Zwischenkreis oder im Spulenkreis ermittelt. Dadurch ist auch bei einer durch den Schrumpfvorgang hervorgerufenen Änderung der Eingangsspannung die Messung der Baugröße der Schrumpfbefestigung für Werkzeuge möglich. Eine Überhitzung der Schrumpfbefestigung für Werkzeuge aufgrund einer falschen Auswahl seiner Baugröße kann daher vermieden werden.

Der Induktionsspule wird bevorzugt eine Wechselspannung mit vorgegebener Frequenz, insbesondere mit einer Frequenz von ca. 5 kHz bis 20 kHz, zugeführt.

Die Regelung der Leistungszufuhr an die Induktionsspule wird in einer besonderen Ausführungsform durch Variation einer Impulsbreite der Wechselspannung durchgeführt. Die der Spule zugeführte Leistung kann somit auch bei einer Veränderung der Eingangsgrößen, der physikalischen Eigenschaften der Komponenten oder bei äußeren Einflüssen verlässlich konstant gehalten werden. Außerdem ist das Verfahren für unterschiedlichen Industriestandards entsprechende Spannungswerte verwendbar, beispielsweise für 360 V, 400 V oder 500 V.

Insbesondere wird das Verfahren an einer Schaltung wie oben beschrieben durchgeführt.

Weitere Merkmale und Vorteile der Erfindung ergeben sich aus der nachfolgenden Beschreibung eines speziellen Ausführungsbeispiels. Es zeigen:
- **Fig. 1**: eine spezielle Ausführungsform der erfindungsgemäßen Schaltung; und
- **Fig. 2**: eine entsprechende Schaltung gemäß dem Stand der Technik

In der **Fig. 1** ist eine erfindungsgemäße Schaltung 1 zur Steuerung der elektrischen Leistungszufuhr an eine Induktionsspule 2 dargestellt. Die Schaltung ist auf einer Platine implementiert und stellt somit eine Steuerplatine für die Leistungszufuhr zur Spule 2 dar.

Die Induktionsspule 2 dient insbesondere zum Beheizen einer Schrumpfbefestigung für Werkzeuge. Die Induktionsspule 2 erzeugt während des Erwärmungsvorgangs ein elektromagnetisches Wechselfeld, an das die Schrumpfbefestigung angekoppelt ist. Durch die in der Schrumpfbefestigung erzeugten Wirbelströme und/oder durch Ummagnetisierung bei einer aus ferromagnetischem Material bestehenden Schrumpfbefestigung wird Wärme erzeugt, so dass sich eine Werkzeugaufnahme derart ausdehnt, dass das Werkzeug eingeführt werden kann.

Beim Heizvorgang ist erwünscht, der Induktionsspule 2 eine möglichst konstante und, unter Berücksichtigung der Maximalbelastbarkeit der Komponenten, maximale Leistung zuzuführen. Jedenfalls muss zum einen vermieden werden, dass die Maximalbelastbarkeitsgrenze der Induktionsspule 2 und der Leistungselektronik überschritten wird, andererseits soll der Spule 2 eine möglichst hohe Leistung zugeführt werden, um den Aufheizvorgang effektiv durchzuführen und ein Überhitzen der Werkzeugaufnahme zu vermeiden.

Neben der Spule umfasst die Schaltung einen Gleichrichter 3 mit Eingangskontakten 3a, 3b und 3c, über die eine Eingangsspannung, beispielsweise ein Drehstrom, eingespeist wird.

Ein am Ausgang des Gleichrichters 3 angeschlossener Zwischenkreis 4 umfasst im Wesentlichen eine Kapazität 7, die je nach der Dürchflussrichtung des Stroms durch die Spule 2 be- bzw. entladen wird.

Ein Wechselrichter 5, dessen Eingang mit dem Zwischenkreis 4 verbunden ist, erzeugt eine modulierte, im Wesentlichen rechteckförmige Wechselspannung mit einer Frequenz von ca. 5 kHz bis 20 kHz. Die Frequenz ist einstellbar und kann vom Benutzer vorgegeben werden. Der vom Gleichrichter 3 in den Zwischenkreis 4 eingespeiste Gleichstrom wird über den Ausgang des Zwischenkreises 4 in den Eingang des Wechselrichters 5 eingespeist.

Die vom Wechselrichter 5 erzeugte Wechselspannung liegt an den Ausgangsanschlüssen 5a und 5b des Wechselrichters 5 an. Die Spule 2 ist an diese Anschlüsse 5a und 5b angeschlossen.

Zwischen den Anschlüssen 5a und 5b ist die Spule 2 angeschlossenen. Ferner ist in diesem Bereich ein Strommessgerät 6 angeordnet, das den aktuell durch die Spule fließenden Strom misst. Zur Messung des Stromes A₂ kann jede geeignete Strommessvorrichtung 6 verwendet werden. Bei der Strommessung gemäß der vorliegenden Erfindung ist jedoch zu beachten, dass - im Gegensatz zur Strom-/Spannungsmessung im Zwischenkreis 4, vgl. **Fig. 2** - wesentlich höhere Ströme auftreten. In der Spitze können beispielsweise bis zu 400 Ampere gegenüber 25 Ampere im Zwischenkreis 4 anfallen, so dass bei der erfindungsgemäßen Lösung im Messbereich entsprechend dimensionierte Komponenten, beispielsweise Wandlermodule, eingesetzt werden müssen.

Andererseits kann auf eine zusätzliche Spannungsmessung verzichtet werden, da die Leistung aus dem Strom und der Impedanz des Systems bestimmt werden kann.

Die gemessenen bzw. aus den Messwerten bestimmten Ist- Werte des Stroms bzw. der Leistung werden von einer Regeleinheit ( nicht dargestellt) als EingangsgröOe empfangen. Die Regelung kann beispielsweise auf Basis eines Ist- Soll- Vergleichs einer für die Spule 2 bestimmten, eingestellten Soll- Leistung mit einer aus dem gemessenen Strom abgeleiteten Ist- Leistung durchgeführt werden. Nach dem Ist- Soll- Vergleich mit einer vorgegebenen Größe wird die Leistungszufuhr vom Wandler 5 an die Spule 2 bei Bedarf nachgeregelt.

Die Regeleinheit kann an die Schaltung 1 angeschlossen oder in die Schaltung 1 integriert sein.

Durch die erfindungsgemäße Schaltung 1 wird die Regelung genauer und wirkungsvoller, da bei der Messung der Eingangsgrößen im Zwischenkreis 4 die in Folge der Impedanz der Spule 2 auftretenden Ströme in der Spule 2 nur annähernd berücksichtigt werden.

Die Regeleinheit regelt die zugeführte Leistung im Ausführungsbeispiel an Hand einer Variation der Impulsbreite des Ausgangssignals des Wechselrichters 5 nach. Eine größere Impulsbreite bei gleicher Spannung bedeutet eine höhere zugeführte Leistung. Die Regeleinheit regelt stets so nach, dass Spannungsschwankungen, die den Wandlereingang erreichen, ausgeregelt werden. Somit ist auch die Ausgangsleistung am Wandler von der Höhe der Eingangsspannung am Gleichrichter 3 innerhalb eines Bestimmten Spannungsbereiches, der im besten Fall sämtliche internationale Standardspannungen umfasst, unabhängig. Auf diese Weise ist die Schaltung ohne Modifikationen innerhalb der internationalen Standards einsetzbar.

Auf diese Weise wird die aus dem Stand der Technik bekannte Schaltung, vgl. **Fig. 2**, durch einen geringeren Bedarf an Bauteilen vereinfacht. Ferner wird die Genauigkeit der Regelung erhöht.

Bei einer höheren Genauigkeit der Regelung kann jedoch die Baueinheit mit Komponenten betrieben werden, deren Leistungsfähigkeit nahezu voll ausgenützt werden kann. Das Risiko einer Überlastung der Spule 2 wird durch die zeitnahe und genaue Regelung verringert. Außerdem müssen, insbesondere durch die Berücksichtigung der Phasenverschiebung zwischen Spannung und Strom, keine signifikanten Abweichungen zwischen real auftretenden Leistungsspitzen und den, beispielsweise im Zwischenkreis 4 gemessenen Leistungen, erwartet werden. Aufgrund dieser Erhöhung der Spulenbelastung kann, im Vergleich zum Stand der Technik, eine deutlich höhere Last an die Spule angelegt sowie ein Überhitzen der Werkzeugaufnahme vermieden werden.

## Patentansprüche

1. Schaltung (1) zur Steuerung der Zufuhr elektrischer Leistung an eine Induktionsspule (2), insbesondere an eine Induktionsspule (2) zum Beheizen einer Schrumpfbefestigung für Werkzeuge, umfassend einen Gleichrichter (3) mit einem Eingang (3a, 3b, 3c) zur Einspeisung einer Eingangsleistung und mit einem Gleichrichterausgang, einen Wechselrichter (5) zur Ausgabe einer Wechselspannung mit einem Eingang und einem Wechselrichterausgang (5a, 5b) zum Anschluss der Induktionsspule (2), einen Zwischenkreis (4) zur Verbindung des Gleichrichters (3) mit dem Wechselrichter (5), und
eine Regeleinheit zur Regelung der Leistungszufuhr an die Induktionsspule (2), wobei die Schaltung (1) eine Messvorrichtung (6) zur Messung eines Stromes (A₂) als Eingangsgröße für die Regeleinheit aufweist, wobei
die Messvorrichtung (6) an der Ausgangsseite des Wechselrichters (5) angeschlossen ist,
**dadurch gekennzeichnet, dass**
der der Induktionsspule (2) zugeführte Strom (A₂) als Eingangsgröße für die Regelung der Leistungszufuhr an die Induktionsspule (2) verwendet wird.

2. Schaltung (1) nach Anspruch 1,
**dadurch gekennzeichnet, dass**
der Zwischenkreis (4) eine Kapazität (7) umfasst.

3. Schaltung (1) nach einem der vorhergehenden Ansprüche,
**dadurch gekennzeichnet, dass**
der Wechselrichter (5) zur Erzeugung einer Wechselspannung mit vorgegebener Frequenz, insbesondere mit einer Frequenz von 5 kHz bis 20 kHz, insbesondere 10 kHz, am Wechselrichterausgang (5a, 5b) ausgebildet ist.

4. Schaltung (1) nach einem der vorhergehenden Ansprüche,
**dadurch gekennzeichnet, dass**
die Regeleinheit die Leistungszukhr an die an den Wechselrichterausgang (5a, 5b) angeschlossene Induktionsspule (2) in Abhängigkeit von der Eingangsgröße durch Variation einer Impulsbreite der durch den Wechselrichter erzeugten Wechselspannung regelt.

5. Schaltung (1) nach einem der vorhergehenden Ansprüche,
**dadurch gekennzeichnet, dass**
die Schaltung (1) mit einer in einem vorgegebenen Spannungsbereich variablen Spannung, insbesondere zwischen 360 V und 500 V , betreibbar ist.

6. Schaltung (1) nach einem der vorhergehenden Ansprüche,
**dadurch gekennzeichnet, dass**
die Schaltung (1) mit Ein- Phasen- Wechselstrom, insbesondere in einem Spannungsbereich zwischen 210 V und 250 V, oder Mehr - Phasen-Wechselstrom, insbesondere in einem Spannungsbereich zwischen 360 V und 500 V, betreibbar ist.

7. Schrumpfbefestigung für Werkzeuge, umfassend eine Induktionsspule (2) zum Beheizen der Schrumpfbefestigung durch Erzeugung von Wirbelströmen und/oder durch Erzeugung von Ummagnetisierungswärme, und eine Schaltung nach einem der vorhergehenden Ansprüche.

8. Verfahren zur Regelung der Leistungszufuhr an eine Induktionsspule (2), insbesondere an eine Induktionsspule (2) zum Beheizen einer Schrumpfbefestigung für Werkzeuge, mit einer Schaltung nach einem der Ansprüche 1 bis 6, das Verfahren umfassend einen Regelungsschritt, bei dem als Eingangsgröße für die Regelung der Leistungszufuhr an die Induktionsspule (2) der der Induktionsspule (2) zugeführte Strom (A₂) verwendet wird.

9. Verfahren nach Anspruch 8,
**dadurch gekennzeichnet, dass**
die der Induktionsspule zugeführte Leistung unter Verwendung der Impedanz der Spule (2) und des durch eine Messvorrichtung (6) gemessenen Stromes (A₂) bestimmt wird.

10. Verfahren nach einem der Ansprüche 8 oder 9,
**dadurch gekennzeichnet, dass**
mittels des gemessenen Stromes (A2) die Baugröße der Schrumpfbefestigung für Werkzeuge automatisch bestimmt wird.

11. Verfahren nach einem der Ansprüche 8 - 10,
**dadurch gekennzeichnet, dass**
zur automatischen Bestimmung der Baugröße der Schrumpfbefestigung für Werkzeuge die Eingangsspannung gemessen wird.

12. Verfahren nach einem der Ansprüche 8 - 11,
**dadurch gekennzeichnet, dass**
die Eingangsspannung durch eine Spannungsmessung vor dem Gleichrichter oder im Zwischenkreis oder im Spulenkreis ermittelt wird.

13. Verfahren nach einem der Ansprüche 8 - 12,
**dadurch gekennzeichnet, dass**
der Induktionsspule (2) eine Wechselspannung mit vorgegebener Frequenz, insbesondere mit einer Frequenz von 5 kHz bis 20 kHz, insbesondere 10 kHz, zugeführt wird.

14. Verfahren nach Anspruch 13,
**dadurch gekennzeichnet, dass**
die Regelung der Leistungszufuhr an die Induktionsspule (2) durch Variation einer Impulsbreite der Wechselspannung durchgeführt wird.

15. Verfahren nach einem der Ansprüche 8 bis 13,
**dadurch gekennzeichnet, dass**
das Verfahren an einer Schaltung (1) nach einem der Ansprüche 1 bis 6 durchgeführt wird.

## Claims

1. A circuit (1) for controlling electric power supplied to an induction coil (2), in particular an induction coil (2) for heating a shrink attachment for tools, comprising a rectifier (3) with an input (3a, 3b, 3c) for feeding an input power and a rectifier output, an inverter (5) for putting out AC voltage, including an input and an inverter output (5a, b) for connecting the induction coil (2), an intermediary circuit (4) for connecting the rectifier (3) with the inverter (5), and a control unit for regulating the power supply to the induction coil (2), wherein the circuit (1) includes a measuring device (6) for measuring a current (A₂) as an input variable for the regulation unit, wherein the measuring device (6) is connected to the output side of the inverter (5), wherein the current (A₂) supplied to the induction coil (2) is used as an input variable for the regulation of the power supplied to the induction coil (2).

2. The circuit (1) according to claim 1, wherein the intermediary circuit (4) includes a capacity (7).

3. The circuit (1) according to one of the preceding claims, wherein the inverter (5) is configured for generating an alternating voltage with a predetermined frequency, in particular a frequency of 5 kHz to 20 kHz, in particular 10 kHz, at the inverter output (5a, b).

4. The circuit (1) according to one of the preceding claims, wherein the regulation unit regulates the power supply to the induction coil (2) connected to the inverter output (5a, b) as a function of the input variable by varying an impulse width of the AC voltage generated by the inverter.

5. The circuit (1) according to one of the preceding claims, wherein the circuit (1) is operable with a voltage that is variable in a predetermined voltage range, in particular between 360 V and 500 V.

6. The circuit (1) according to one of the preceding claims, wherein the circuit is operable with single phase alternating power, in particular in a voltage range between 210 V and 250 V, or multi-phase alternating power, in particular in a voltage range between 360 V and 500 V.

7. The shrink attachment for tools, including an induction coil (2) for heating the shrink attachment by generating eddy currents and/or by generating remagnetization heat and a circuit according to one of the preceding claims.

8. A method for controlling the power supply to an induction coil (2), in particular to an induction coil (2) for heating a shrink attachment for tools including a circuit according to one of the claims 1 through 6, the method comprising a regulation step in which the current (A₂) provided to the induction coil (2) is used as an input variable for controlling the power supplied to the regulation coil (2).

9. The method according to claim 8, wherein the power supplied to the induction coil is determined using the impedance of the coil (2) and the current (A₂) measured by a measuring device (6).

10. The method according to one of the claims 8 or 9, wherein a size of the shrink attachment for tools is automatically determined as a function of the measured current (A₂).

11. The method according to one of the claims 8 through 10, wherein an input voltage is measured for automatically determining an installed size of the shrink attachment for tools.

12. The method according to one of the claims 8 through 11, wherein the input voltage is determined by a voltage measurement in front of the rectifier or in the intermediary circuit or in the coil circuit.

13. The method according to one of the claims 8 through 12, wherein the induction coil (2) is provided with an alternating voltage with predetermined frequency, in particular with a frequency of 5 kHz to 20 kHz, in particular 10 kHz.

14. The method according to claim 13, wherein the regulation of the power supplied to the induction coil (2) is provided by varying an impulse width of the alternating voltage.

15. The method according to one of the claims 8 through 13, wherein the method is performed on a circuit according to one of the claims 1 through 6.

## Revendications

1. Circuit (1) de commande de l'alimentation de la puissance électrique fournie à une bobine à induction (2), en particulier à une bobine à induction (2) servant au chauffage d'un dispositif de fixation par emmanchement à chaud, pour des outils, comprenant un redresseur (3) comportant une entrée (3a, 3b, 3c) servant à l'alimentation d'une puissance d'entrée et comportant une sortie de redresseur, comprenant un onduleur (5) servant à fournir une tension alternative et comportant une entrée et une sortie d'onduleur (5a, 5b) servant au raccordement de la bobine à induction (2), un circuit intermédiaire (4) servant à la connexion du redresseur (3) avec l'onduleur (5), et
un ensemble régulateur servant à la régulation de l'alimentation de puissance fournie à la bobine à induction (2), où le circuit (1) présente un dispositif de mesure (6) servant à mesurer un courant (A₂) servant de variable d'entrée pour l'ensemble régulateur,
où le dispositif de mesure (6) est raccordé au côté sortie de l'onduleur (5),
**caractérisé en ce que**
le courant (A₂) fourni à la bobine à induction (2) est utilisé comme variable d'entrée pour la régulation de l'alimentation de puissance fournie à la bobine à induction (2).

2. Circuit (1) selon la revendication 1, **caractérisé en ce que** le circuit intermédiaire (4) comprend une capacité (7).

3. Circuit (1) selon l'une ou l'autre des revendications précédentes, **caractérisé en ce que** l'onduleur (5) est conçu pour la production d'une tension alternative ayant une fréquence prédéfinie, en particulier ayant une fréquence de 5 kHz à 20 kHz, en particulier de 10 kHz, au niveau de la sortie (5a, 5b) de l'onduleur.

4. Circuit (1) selon l'une quelconque des revendications précédentes, **caractérisé en ce que** l'ensemble régulateur règle la puissance d'alimentation fournie à la bobine à induction (2) raccordée à la sortie (5a, 5b) de l'onduleur, en fonction de la variable d'entrée, par variation d'une largeur d'impulsions de la tension alternative produite par l'onduleur.

5. Circuit (1) selon l'une quelconque des revendications précédentes, **caractérisé en ce que** le circuit (1) peut fonctionner avec une tension variable se situant dans une plage de tension prédéfinie, en particulier entre 360 V et 500 V.

6. Circuit (1) selon l'une quelconque des revendications précédentes, **caractérisé en ce que** le circuit (1) peut fonctionner avec un courant alternatif monophasé, en particulier dans une plage de tension comprise entre 210 V et 250 V, ou bien avec un courant alternatif polyphasé, en particulier dans une plage de tension comprise entre 360 V et 500 V.

7. Dispositif de fixation par emmanchement à chaud, pour des outils, comprenant une bobine à induction (2) servant au chauffage du dispositif de fixation par emmanchement à chaud, par production de courants de Foucault et/ou par production de chaleur obtenue par inversion d'aimantation, et comprenant un circuit selon l'une quelconque des revendications précédentes.

8. Procédé de régulation de l'alimentation de puissance fournie à une bobine à induction (2), en particulier à une bobine à induction (2) servant au chauffage d'un dispositif de fixation par emmanchement à chaud, pour des outils, ayant un circuit selon l'une quelconque des revendications 1 à 6, le procédé comprenant une étape de régulation au cours de laquelle le courant (A₂) fourni à la bobine à induction (2) est utilisé comme variable d'entrée pour la régulation de l'alimentation de puissance fournie à la bobine à induction (2).

9. Procédé selon la revendication 8, **caractérisé en ce que** la puissance fournie à la bobine à induction est déterminée par l'utilisation de l'impédance de la bobine (2) et du courant (A₂) mesuré par un dispositif de mesure (6).

10. Procédé selon l'une des revendications 8 ou 9, **caractérisé en ce que** la taille du dispositif de fixation par emmanchement à chaud, pour des outils, est déterminée automatiquement au moyen du courant mesuré (A₂).

11. Procédé selon l'une quelconque des revendications 8 à 10, **caractérisé en ce que** la tension d'entrée est mesurée pour la détermination automatique de la taille du dispositif de fixation par emmanchement à chaud, pour des outils.

12. Procédé selon l'une quelconque des revendications 8 à 11, **caractérisé en ce que** la tension d'entrée est déterminée par une mesure de la tension effectuée en amont du redresseur ou dans le circuit intermédiaire ou dans le circuit de la bobine.

13. Procédé selon l'une quelconque des revendications 8 à 12, **caractérisé en ce qu'**une tension alternative ayant une fréquence prédéfinie, en particulier ayant une fréquence de 5 kHz à 20 kHz, en particulier de 10 kHz, est fournie à la bobine à induction (2).

14. Procédé selon la revendication 13, **caractérisé en ce que** la régulation de l'alimentation de puissance fournie à la bobine à induction (2) est réalisée par variation d'une largeur d'impulsions de la tension alternative.

15. Procédé selon l'une quelconque des revendications 8 à 13, **caractérisé en ce que** le procédé est mis en oeuvre sur un circuit (1) selon l'une quelconque des revendications 1 à 6.
